# EUROPÄISCHE PATENTSCHRIFT

(11) **EP 0 271 800 B1**
(45) Veröffentlichungstag und Bekanntmachung des Hinweises auf die Patenterteilung: **29.11.1989**
(21) Anmeldenummer: 87118097.2
(22) Anmeldetag: 08.12.1987
(51) Int. Cl.: B65H 29/51, B65H 31/28, B65H 29/66

(54) **Transportvorrichtung, insbesondere für Falzprodukte**
Conveyor, in particular for folded produce
Convoyeur, en particulier pour des imprimés pliés

(30) Priorität: 17.12.1986 DE 3643026
(43) Veröffentlichungstag der Anmeldung: 22.06.1988
(73) Patentinhaber: M.A.N.-ROLAND Druckmaschinen Aktiengesellschaft, 63012 Offenbach (DE)
(72) Erfinder: Köbler, Ingo, D-8901 Anhausen (DE)

(56) Entgegenhaltungen:
- DE-A- 3 319 965
- DE-C- 3 427 559

## Beschreibung

Die Erfindung betrifft eine Transportvorrichtung, insbesondere für Falzprodukte mit in der Transportebene an Führungen bewegbaren Transportmitteln an denen Halterungen angeordnet sind, die von der Seite her unter den Falzrücken der zu führenden Falzprodukte eingreifen. Aus der DE-PS 34 27 559 ist es beispielsweise bekannt, zur Übernahme und zum Weitertransport von Falzprodukten von einem Falzklappen-Falzmesserzylinderpaar an diesem eine umlaufende endlose Transportvorrichtung anzuordnen. An der Transportvorrichtung sind im vorgegebenen Abstand voneinander Mitnehmer befestigt, die von der Seite her in den keilförmigen Bereich zwischen Falzmesser-Falzklappenzylinder eingreifen und somit nach der Übernahme der Falzprodukte diese jeweils unterhalb des Falzrückens führen. Eine Speicherung der in dieser Weise geführten Falzprodukte erfordert deren Obergabe an ein Speichersystem, wie es beispielsweise aus der DE-OS 34 27 558 bekannt ist.

Aufgabe der Erfindung ist es, eine Transportvorrichtung der eingangs bezeichneten Gattung so weiterzubilden, daß diese auch eine Speicherung der Falzprodukte auf engem Raum ermöglicht, ohne daß die Transportvorrichtung zwingend verlassen werden muß, wobei die Falzprodukte bei der Speicherung in definierten Positionen gehalten werden. Diese Aufgabe wird durch die Anwendung der Merkmale des kennzeichnenden Teils des Patentanspruchs 1 gelöst. Weiterbildungen ergeben sich aus den Unteransprüchen und aus der Beschreibung in Verbindung mit den Zeichnungen.

Aus der DE-OS 33 45 191 ist es zwar bereits bekannt, Falzprodukte auf engem Raum mit Hilfe von Wickelbändern auf einen Wickelkern aufzurollen, d.h. einen Speicherwickel zu bilden, jedoch müssen auch hier der Wickelvorrichtung über Bandleitungen die Falzprodukte zugeführt werden. Außerdem ist eine ausreichende Lagestabilität der einzelnen Falzprodukte offensichtlich nur möglich, wenn mit einer hohen Bänderzugspannung gearbeitet wird, wodurch wiederum die Falzprodukte beschädigt oder bleibend deformiert werden können.

Im folgenden wird die Erfindung anhand mehrerer Ausführungsbeispiele im einzelnen beschrieben, wobei Bezug auf die beiliegenden Zeichnungen genommen wird. In diesen zeigen jeweils schematisch:
Fig. 1 in Seitenansicht einen Speicherwickel,
Fig. 2 einen vergrößerten Ausschnitt aus Fig. 1,
Fig. 3 eine Draufsicht auf ein Transportsystem mit steuerbaren Zungen,
Fig. 4 und 5 eine Ausführung mit einer Übernahme durch Verwölbung der Falzprodukte,
Fig. 6 und 7 vergrößerte Ausschnitte aus den Fig. 4 und 5,
Fig. 8 und 9 eine Ausführung mit zwei parallelen Bändern,
Fig.10 bis 12 eine Ausführung mit einer Wendemöglichkeit des Schuppenstromes,
Fig. 13 und 14 eine Ausführungsform zur Verlängerung der Speicher,
Fig. 15 und 16 vergrößerte Ausschnitte der Fig. 14,
Fig. 17 eine weitere Ausführungsform für die Wendung des Schuppenstromes und
Fig. 18 und 19 eine Speichermöglichkeit mit Teilschuppenströmen in linearer Ausführung.

Obwohl sich die erfindungsgemäße Transport-und Speichervorrichtung besonders zur Weiterverarbeitung von Falzprodukten eignet, ist deren Einsatz auch bei der Verarbeitung bzw. Weiterverarbeitung von blattförmigen Gegenständen möglich, die eine V-förmige Struktur bilden, beispielsweise indem zwei Blätter oder zwei Kartons oder zwei Bleche entlang einer Seite miteinander verbunden, beispielsweise verklebt oder verschweißt sind.

Bei der Ausführungsform gemäß Fig. 1 wird als Transportmittel ein elastisches Transportband 1, beispielsweise ein Stahlband, verwendet, an dem quer zur Transportvorrichtung vorzugsweise elastische Träger 2 im Abstand voneinander angeordnet sind (siehe Fig. 3). Das Transportband 1 wird von einer Vorratsrolle 3 in Richtung des Pfeiles 4 abgezogen um im Bereich 5 schuppenförmig anfallende Falzprodukte 6 zu übernehmen. In dem hier beschriebenen Ausführungsbeispiel werden diese Falzprodukte 6 von einer Transportkette 7 mittels an dieser befestigten Tragbügel 8 taktförmig angeliefert. Eine derartige Zuliefer- bzw. Transportvorrichtung ist aus der bereits eingangs erwähnten DE-PS 34 27 559 bekannt. Es ist jedoch auch möglich, unter Anwendung des der vorliegenden Erfindung zugrundeliegenden Prinzips die Falzprodukte 6 ohne Zwischenschaltung des Transportsystems 7, 8, beispielsweise direkt von einem Falzapparat zu übernehmen, indem das Transportband 1 etwa im Bereich 5 zur Aufnahme der Falzprodukte 6 am Falzapparat in der eingangs im Zusammenhang mit der Übernahmevorrichtung gemäß DE-PS 34 27 559 beschriebenen Weise vorbeigeführt wird. Im Prinzip eignet sich die erfindungsgemäße Vorrichtung demnach sowohl zum Transportieren als auch zum Speichern von Falzprodukten auf engem Raum, ohne daß ein Systemwechsel, d.h. eine Übergabe von einem speziellen Transportsystem an ein spezielles Speichersystem erforderlich ist.

Wie Fig. 1 des weiteren erkennen läßt, wird das Transportband 1 nach der Übernahme der Falzprodukte 6 zu einem Speicherwickel 9 geformt, indem sich der Speicherwickel 9 dreht, so daß das Transportband 1 zusammen mit dem an diesem bzw. an den Trägern 2 geführten Falzprodukten aufgewickelt wird. Durch die definierte Führung bzw. Halterung eines jeden Falzproduktes 6 an einem Träger 2 ist deren Lage in vorgegebenen Positionen stets gesichert. Es kann zweckmäßig sein, das Transportband 1 zumindest vor dem Speicher, hier dem Speicherwickel 9, in Führungschienen 10 zu führen. Im Speicherwickel 9 selbst erübrigt sich die gesonderte Anordnung derartiger Führungsschienen 10, da für das Transportband 1 praktisch jeweils die untere Lage eine Führung bietet.

Wie bereits erwähnt wurde, bestehen das Transportband 1 und vorzugsweise auch die Träger 2 aus flexiblem Bandstahl. Dazu ist es erforderlich, diese Träger während und nach der Übernahme der Falzprodukte 6 durch die Führungsschienen 10 und 11 abzustützen.

Fig. 3 zeigt eine Ausführungsform für die Übernahme und Abgabe der Falzprodukte, die beispielsweise vor und hinter einem linearen Speicherabschnitt angeordnet sein könnte. An dem Transportband 1 sind z.B. durch Punktschweißung die Träger 2 befestigt, welche wiederum die um Schwenkpunkte 12' bzw. 12" schwenkbaren Zungen 13' bzw. 13" tragen. Im Folgenden werden jeweils die an linken und rechten Seiten angeordneten Elemente mit der gleichen Bezugszahl bezeichnet, jedoch zur Differenzierung mit einem bzw. zwei Apostrophe versehen. Die Zungen 13', 13" werden durch Rastpunkte 14' bzw. 14" sowie 15' bzw. 15" in ihren jeweiligen Endlagen geöffnet oder geschlossen gehalten. Im unteren Bereich der Fig. 3 kommen die Zungen 13', 13" im geöffneten Zustand an, bereit zur Übernahme der Falzprodukte 6. Sie laufen dann gegen Führungsbahnen 16' bzw. 16" und werden von diesen in die Rastpunkte 15', 15" gedrückt und somit fixiert, wobei sie seitlich in die von den Tragbügeln 8 gehaltenen mit einem Spalt geöffneten Falzprodukte 6 eindringen (Fig. 2). Erst dann werden die Tragbügel 8 aus den von der Schiene 11 abgstützten Falzprodukten 6 seitlich herausgezogen, wie ebenfalls Fig. 2 erkennen läßt.

Im oberen Teil der Fig. 3 ist dargestellt, wie die Falzprodukte 6 wieder abgegeben werden können, wenn nach erfolgter Speicherung in einem in Fig. 3 nicht dargestellten Speicher eine Weiterverarbeitung erfolgen soll. In der durch den Pfeil 4 dargestellten Transportrichtung kommen die geschlossenen Zungen 13', 13" in den Bereich der in den Pfeilrichtungen 17' bzw. 17" umlaufenden Ketten 18' bzw. 18". Da deren Umfangsgeschwindigkeit größer ist als die Fortbewegungsgeschwindigkeit des Transportbandes 1, können auf ihnen befestigte Stifte 19' bzw. 19" die Zungen 13' bzw. 13" taktförmig erfassen und sie in die Endlage "geöffnet" 14' bzw. 14" drücken, wobei die Falzprodukte 6 abgegeben werden.

Die Fig. 4 bis 7 zeigen eine andere Form der Übernahme bzw. Aufnahme von Falzprodukten 6. Hier wird die Flexibilität von Stahlbändern ausgenützt. Auf dem aus einem Stahlband bestehenden Transportband 20 sind wiederum flexible Träger 21 befestigt, die an ihren Enden hakenförmige Ausbildungen 22' bzw. 22" aufweisen, die in den Schienen 23' bzw. 23" geführt sind. Bei der Übernahme und bei der Abgabe werden sowohl die Falzprodukte 6 als auch die Träger 21 durch Schienen 52 bzw. durch Schienen 23' bzw. 23" so verformt, daß sie, wie in Fig. 5 in einer Ansicht in Pfeilrichtung I der Fig. 4 zeigt, übernommen werden können. Fig. 6 veranschaulicht diesen Vorgang in seitlicher Ansicht, während Fig. 7 die Lage eines hakenförmigen Endes 22" zwischen den beiden Falzprodukthälften 6' bzw. 6" nach der Bogenübernahme darstellt.

Die Fig. 8 bis 11 zeigen weitere Ausführungsformen von Vorrichtungen zur Übernahme von Falzprodukten. Auch hier werden wiederum elastische Bänder 24' bzw. 24" verwendet, an denen Mitnehmer 25' bzw. 25" befestigt sind. Diese hier dargestellte geteilte Form hat den Vorteil, daß problemlos Anpassungen an eine variable Breite der Falzprodukte 6 möglich sind. Die Transportbänder 24' bzw. 24" werden in Schienen 26' bzw. 26" geführt, während Schienen 27' bzw. 27" die Führung der Mitnehmer 25' bzw. 25" übernehmen. Die Falzprodukte 6 liegen auf Gleitblechen 28' bzw. 28" auf und werden durch angetriebene Bänder 29 und 30 im Übernahme- oder Abgabebereich geführt und gefördert.

Wie Fig. 9 zeigt, wird die Ubergabe bzw. die Abgabe von Falzprodukten durch entsprechende Verwölbung der aus Stahlbändern bestehenden Transportbänder 24' bzw. 24" durch die Schienen 26' bzw. 26" sowie der Mitnehmer 22' bzw. 25" durch die Schienen 24' bzw. 27" einerseits und durch die Verwölbung der Falzprodukte durch Bänder 29, 30 andererseits erreicht.

Die Fig. 10 und 11 zeigen bei sonst gleicher Ausführung wie in den Fig. 8 und 9 eine spezielle Ausbildung von Mitnehmern 31', 31". Sie bestehen aus auf den Transportbändern 24', 24" aufgesetzten Blechen, die Stifte 32' bzw. 32" tragen. Durch diese Ausführung ist es möglich, die an den Stiften 32', 32" aufgehängten Falzprodukte 6 bei einer wie in Fig. 12 gezeigten Abrollung des Falzproduktwickels 9 in Richtung der Pfeile 33 bei gleichzeitiger Umlenkung um eine Rolle 34 unter Ausnutzung der Schwerkraft zu wenden, so daß auch nach dem Abwickeln der Falzprodukte 6 von dem Speicherwickel 9 diese mit vorauslaufendem Falzrücken weitertransportiert werden können. Die Umlenkung der Falzprodukte 6 wird dabei durch eine angetriebene Bandleitung 35 unterstützt, die etwa V-förmig ausgebildet ist und die gleichzeitig zur Aufnahme der Fliehkräfte, die an den freien Enden der Falzprodukte entstehen können, dient. Während die beim Aufwickelvorgang entgegengesetzt der Pfeilrichtung 33 mit ihrem Falzrücken 36 vorauslaufenden Falzprodukte 6 bei herkömmlichen Wickelvorrichtungen (beispielsweise DE-OS 33 45 191) beim Abwickeln in Richtung des Pfeiles 33 dann in der für die Weiterverarbeitung ungeeigneten Weise mit offener Seite 37 vorauslaufen und deshalb "umgespult" werden müssen, bietet die vorteilhafte Ausführungsform gemäß Fig. 12 im Rahmen der vorliegenden Erfindung die Möglichkeit, auch beim Abwickeln den Falzrücken 36 in der für die Weiterverarbeitung erforderlichen Weise vorauslaufen zu lassen.

In Fig. 17 wird eine Möglichkeit der Schuppenwendung bei einer linearen Transport- bzw. Speichertechnik gezeigt. Die Falzprodukte 6 werden dabei beispielsweise zunächst mit dem Falzrücken 36 voraus in Richtung des Pfeiles 44 gefördert, wobei sie von einem Gleitblech 42 gestützt werden. Beim Transport in entgegengesetzter Richtung 45 werden dann die Falzprodukte 6 beim Auflaufen auf das Gleitblech 43 in der geeigneten Form unter Einfluß der Schwerkraft gewendet.

Die Fig. 13 bis 16 zeigen eine Möglichkeit der Verbindung von einzelnen Tragelementen zu einem beliebig langen Transportsystem durch "Druckknopftechnik". Auf die Tragelemente 38 sind hier in ihrem unteren Bereich 4 Bolzen 39 aufgeschweißt, während der obere Teil der Elemente 4 entsprechende Senkbohrungen 40 trägt. Durch eine hier nicht mehr gezeigte Vorrichtung werden beispielsweise Tragelemente 38 einem Magazin entnommen, taktmäßig zwischen zwei Druckrollen hindurchgeführt und somit in der in den Fig. 13 und 14 gezeigten Weise miteinander verbunden. In einer entsprechenden Vorrichtung können die Elemente auch wieder voneinander gelöst und einem Magazin zugeführt werden. Fig. 15 zeigt einen vergrößerten Auschnitt der Fig. 14 vor der Verbindung und Fig. 16 nach der Verbindung.

Eine weitere Möglichkeit des taktförmigen Eingreifens beim Antrieb des Transportbandes 1 ist noch in Fig. 3 angedeutet. Ein hier nicht gezeigtes Taktrad kann beim taktmäßigen Vorschub in die Bohrungen 41 eingreifen. Eine Art Verzahnung oder Löcher in Rechteckform sind ebenfalls geeignet.

Die Fig. 18 und 19 zeigen neben der in Fig. 1 dargestellten erfindungsgemäßen Möglichkeit der Herstellung eines speziellen Speicherwickels noch einen Speicher in Linearform. Dafür ist, ebenso wie bei der Bildung eines Speicherwickels ein endliches Transportband 47 erforderlich, das jeweils in der Art der oben beschriebenen Bänder 1, 20 und 24 aufgebaut sein kann oder in der in den Fig. 13 bis 16 gezeigten Druckknopftechnik erstellbar ist.

Durch eine hier nicht gezeigte Zugvorrichtung werden die Teilschuppen in Richtung des Pfeiles 49 auf Gleitbleche 46 gezogen und hier abgelegt. Bei Bedarf werden sie in Richtung des Pfeiles 48 entnommen und mit dem Falzrücken 36 voraus der Weiterverarbeitung zugeführt.

Die vorangehenden Ausführungen zeigen, daß die Anwendung des der vorliegenden Erfindung zugrundeliegenden Prinzips nicht nur auf die dargestellten Ausführungsformen beschränkt ist. So können beispielsweise Falzprodukte 6 in einem linearen Speicherabschnitt gespeichert werden, der senkrecht hängt bzw. aufgehängt ist. Mehrere derartige lineare Speicherabschnitte können sowohl horizontal als auch vertikal nebeneinander angeordnet werden, so daß Falzprodukte in großen Mengen auf engstem Raum abgespeichert werden können.

## Patentansprüche

1. Transportvorrichtung für Falzprodukte od. dgl. mit in der Transportebene an Führungen bewegbaren Transportmitteln (1, 20, 24) an denen Halterungen (13, 22) angeordnet sind, die von der Seite her unter den Falzrücken der zu führenden Falzprodukte eingreifen, dadurch gekennzeichnet, daß die Transportmittel (1, 20, 24) eine endliche Länge aufweisen und in einer vorgegebenen Position als Speicherabschnitt (9, 50) positionierbar sind, in dem sie mit ihrer der Transportebene benachbarten Fläche direkt oder indirekt an dieser anliegen.

2. Transportvorrichtung nach Anspruch 1, dadurch gekennzeichnet, daß die Transportmittel (1, 20, 24) elastische Kunststoff- oder Stahlbänder sind.

3. Transportvorrichtung nach Anspruch 1 oder 2, dadurch gekennzeichnet, daß im Speicherabschnitt (9) die Transportebene gekrümmt ist.

4. Transportvorrichtung nach Anspruch 3, dadurch gekennzeichnet, daß der Speicherabschnitt (9) ein drehbarer Speicherwickel ist und die Führung im Speicherabschnitt (9) für die Transportmittel (1) die jeweils darunterliegende Lage bildet.

5. Transportvorrichtung nach Anspruch 1 oder 2, dadurch gekennzeichnet, daß der Speicherabschnitt (50) eine Gerade bildet und daß die Falzprodukte (6, Fig. 18, 19) durch ein Gleitblech (46) gegen die Ebene der Transportmittel (47) drückbar sind.

6. Transportvorrichtung nach Anspruch 5, dadurch gekennzeichnet, daß die Gleitbleche (42, 43) eine Öffnung (51, Fig. 17) aufweisen, in die die freien Enden der Falzprodukte (6, Fig. 17) beim Wenden kurzzeitig eintauchen.

7. Transportvorrichtung nach einem der Ansprüche 1 bis 6, gekennzeichnet durch die mittige Anordnung eines Transportmittels (1, 20), an dem quer im Abstand voneinander elastische Träger (2, 21, 38) angeordnet sind, deren äußeren Enden die hakenförmigen Halterungen (13, 22) bilden.

8. Transportvorrichtung nach Anspruch 7, dadurch gekennzeichnet, daß die Halterungen (13, Fig.3) schwenkbar an den Trägern (2) angeordnet sind und durch Steuermittel (16, 18) vor und/oder hinter einem Speicherbereich (9, 50) zwischen zwei Fixpositionen zwecks Aufnahme und Freigabe der Falzprodukte (6) hin und her steuerbar sind.

9. Transportvorrichtung nach Anspruch 7, dadurch gekennzeichnet, daß die Träger (21, Fig.4) an den äußeren hakenförmigen Enden (22) und in der Mitte in Schienen (23, 52) führbar sind, in der Weise, daß vor einem Speicherbereich (9, 50) die hakenförmigen Enden (22) unter den Falzrücken der ebenfalls gekrümmten Falzprodukte (6) eindringen können.

10. Transportvorrichtung nach einem der Ansprüche 1 bis 6, dadurch gekennzeichnet, daß zwei parallele Transportmittel (24, Fig. 8 bis 11) vorgesehen sind, an denen jeweils nach außen ragende Träger (25, 31) befestigt sind und daß vor und/oder hinter einem Speicherbereich (9, 50) die in Schienen (26, 27) geführten Träger (25, 31) zusammen mit den in Bändern (29, 30) geführten Falzprodukten (6) deformierbar sind (Fig. 8 bis 11).

11. Transportvorrichtung nach Anspruch 4, dadurch gekennzeichnet, daß zum Wenden der Falzprodukte (6, Fig. 12) die Transportmittel (24) beim Abziehen von dem Speicherwickel (9) um eine Umlenkrolle (34) führbar sind.

12. Transportvorrichtung nach Anspruch 11, dadurch gekennzeichnet, daß unterhalb der Umlenkrolle (34) eine Bandleitung (35) zur Führung der freien Enden der Falzprodukte (6) in etwa V-förmiger Form angeordnet ist.

13. Transportvorrichtung nach einem der vorangehenden Ansprüche, dadurch gekennzeichnet, daß die Länge der Speicherabschnitte (9, 50) veränderbar ist.

14. Transportvorrichtung nach Anspruch 13, dadurch gekennzeichnet, daß die Transportmittel durch Träger (38) gebildet werden, die durch druckknopfartige Elemente (39, 40) miteinander verbunden sind.

## Claims

1. Transport device for folded products or the like having transport means (1, 20, 24) movable on guideways in the transport plane, with holding devices (13, 22) being arranged on these transport means and engaging from the side under the folded backs of the folded products to be guided, characterised in that the transport means (1, 20, 24) have a finite length and can be positioned in a predetermined position as a storage section (9, 50) in which they abut directly or indirectly against the transport plane with their surface adjacent to it.

2. Transport device according to claim 1, characterised in that the transport means (1, 20, 24) are elastic plastics or steel belts.

3. Transport device according to claim 1 or 2, characterised in that in the storage section (9) the transport plane is curved.

4. Transport device according to claim 3, characterised in that the storage section (9) is a rotatable storage coil, and the guideway in the storage section (9) for the transport means (1) in each case forms the layer lying underneath.

5. Transport device according to claim 1 or 2, characterised in that the storage section (50) forms a straight line and in that the folded products (6, Fig. 18, 19) can be pressed by a sliding sheet (46) against the plane of the transport means (47).

6. Transport device according to claim 5, characterised in that the sliding sheets (42, 43) have an aperture (51, Fig. 17) into which the free ends of the folded products (6, Fig. 17) dip for a short time as they turn.

7. Transport device according to one of claims 1 to 6, characterised by the central arrangement of one transport means (1, 20) on which elastic carriers (2, 21, 38) are arranged transversely, spaced apart from each other, the outer ends of these carriers forming the hook-shaped holding devices (13, 22).

8. Transport device according to claim 7, characterised in that the holding means (13, Fig. 3) are pivotably arranged on the carriers (2) and can be controlled backwards and forwards by control means (16, 18) in front of and/or behind a storage area (9, 50) between two fixing positions for the purpose of receiving and releasing the folded products (6).

9. Transport device according to claim 7, characterised in that the carriers (21, Fig. 4) can be guided at the outer hook-shaped ends (22) and in the middle in rails (23, 52) so that in front of a storage area (9, 50) the hook-shaped ends (22) can penetrate below the folded spines of the folded products (6) which are likewise curved.

10. Transport device according to one of claims 1 to 6, characterised in that two parallel transport means (24, Fig. 8 to 11) are provided, on which outwardly projecting carriers (25, 31) are respectively secured, and in that in front of and/or behind a storage area (9, 50) the carriers (25, 31) guided in rails (26, 27) can be deformed together with the folded products (6) guided in belts (29, 30) (Fig. 8 to 11).

11. Transport device according to claim 4, characterised in that in order to turn the folded products (6, Fig. 12) the transport means (24) can be guided round a guide roller (34) as they are taken off the storage coil (9).

12. Transport device according to claim 11, characterised in that below the guide roller (34) there is arranged a belt conveyor (35) approximately in a V-configuration for guiding the free ends of the folded products (6).

13. Transport device according to one of the preceding claims, characterised in that the length of the storage sections (9, 50) can be varied.

14. Transport device according to claim 13, characterised in that the transport means are formed by carriers (38) which are joined together by means of press-stud-like elements (39, 40).

## Revendications

1. Convoyeur pour des imprimés pliés ou des produits similaires, comportant des moyens de transport mobiles sur des guides dans le plan de transport, moyens sur lesquels sont disposées des brides de support (13, 22), qui pénètrent à partir du côté en-dessous du dos de pliage des imprimés à guider, caractérisé en ce que les moyens de transport (1, 20, 24) présentent une longueur finie et peuvent être placés dans une position prédéterminée comme zone de magasinage (9, 50) dans laquelle ils reposent par leur surface voisine du plan de transport directement ou indirectement sur cette dernière.

2. Convoyeur selon la revendication 1, caractérisé en ce que les moyens de transport (1, 20, 24) sont des bandes élastiques en matière plastique ou des feuillards d'acier.

3. Convoyeur selon la revendication 1 ou 2, caractérisé en ce que le plan de transport est incurvé dans la zone de magasinage (9).

4. Convoyeur selon la revendication 3, caractérisé en ce que la zone de magasinage (9) est un rouleau de magasinage tournant et en ce que le guide dans la zone de magasinage (9) constitue à position sous-jacente correspondante pour les moyens de transport (1).

5. Convoyeur selon la revendication 1 ou 2, caractérisé en ce que la zone de magasinage (50) est de structure droite et en ce que les imprimés pliés (6, Fig. 18, 19) peuvent être appliqués par une plaque de glissière (46) contre le plan des moyens de transport (47).

6. Convoyeur selon la revendication 5, caractérisé en ce que les plaques de glissière (42, 43) présentent une ouverture (51, Fig. 17) dans laquelle plongent les extrémités libres des produits à imprimer pliés (6, Fig. 17) pour une courte période lors du demi-tour.

7. Convoyeur selon l'une des revendications 1 à 6, caractérisé par la disposition centrale d'un moyen de transport (1, 20) sur lequel sont placés à distance les uns des autres des supports élastiques (2, 21, 38), dont les extrémités extérieures constituent les brides de support (13, 22) en forme de crochet.

8. Convoyeur selon la revendication 7, caractérisé en ce que les brides de support (13, Fig. 3) sont disposées en pivotement sur les supports (2) et peuvent, grâce à des moyens de manoeuvre (16, 18), être manoeuvrés en va-et-vient avant ou après une zone de magasin (9, 50) entre deux positions fixes pour enlever et déposer les imprimés pliés (6).

9. Convoyeur selon la revendication 7, caractérisé en ce que les supports (21, Fig. 4) peuvent être guidés sur les extrémités extérieures (22) en forme de crochets et au milieu dans des rails (23, 52), de telle manière qu'avant une zone de magasin (9, 50) les extrémités (22) en forme de crochet puissent pénétrer sous le dos de pliage des imprimés pliés (6) également incurvés.

10. Convoyeur selon l'une des revendications 1 à 6, caractérisé en ce qu'il comprend deux moyens de transport parallèles (24, Fig. 8 à 11), sur lesquels sont respectivement fixés des supports en saillie vers l'extérieur (25, 31) et en ce qu'avant et/ou après une zone de magasin (9, 50) les supports (25, 31) guidés dans les rails (26, 27) sont déformables en même temps que les imprimés pliés (6) guidés dans des bandes (29, 30).

11. Convoyeur selon la revendication 4, caractérisé en ce que lors du demi-tour des imprimés pliés (6, Fig. 12) des moyens de transport (24) peuvent être guidés autour d'un rouleau (34) de demi-tour lorsque le rouleau de magasinage (9) est dévidé.

12. Convoyeur selon la revendication 11, caractérisé en ce qu'au-dessous du rouleau (34) de demi-tour est disposé à peu près en forme de V un dispositif directeur en forme de bande (35) pour guider les extrémités libres des imprimés pliés (6).

13. Convoyeur selon l'une des revendications précédentes, caractérisé en ce que la longueur des parties de magasin (9, 50) est variable.

14. Convoyeur selon la revendication 13, caractérisé en ce que les moyens de transport sont constitués par des supports (38) qui sont reliés l'un à l'autre par des éléments (39, 40) en forme de bouton pression.
